# EUROPÄISCHE PATENTSCHRIFT

(11) **EP 1 076 762 B1**
(45) Veröffentlichungstag und Bekanntmachung des Hinweises auf die Patenterteilung: **26.06.2002**
(21) Anmeldenummer: 99923415.6
(22) Anmeldetag: 14.04.1999
(51) Int. Cl.: F01L 1/344

(54) **VORRICHTUNG ZUR HYDRAULISCHEN DREHWINKELVERSTELLUNG EINER WELLE ZU EINEM ANTRIEBSRAD**
DEVICE FOR HYDRAULICALLY ADJUSTING THE ANGLE OF ROTATION OF A SHAFT IN RELATION TO A DRIVING WHEEL
DISPOSITIF DE DEPLACEMENT HYDRAULIQUE DE L'ANGLE DE ROTATION D'UN ARBRE PAR RAPPORT A UNE ROUE D'ENTRAINEMENT

(30) Priorität: 05.05.1998 DE 19819995
(43) Veröffentlichungstag der Anmeldung: 21.02.2001
(73) Patentinhaber: Dr.Ing. h.c.F. Porsche Aktiengesellschaft, 70435 Stuttgart (DE); HYDRAULIK-RING GMBH, D-72622 Nürtingen (DE)
(72) Erfinder: NIETHAMMER, Bernd, D-72622 Nürtingen (DE); KNECHT, Andreas, D-72199 Ammerbuch (DE)
(86) Internationale Anmeldenummer: EP9902504
(87) Internationale Veröffentlichungsnummer: WO9957423

(56) Entgegenhaltungen:
- EP-A- 0 652 354
- CH-A- 243 908
- US-A- 4 858 572
- US-A- 5 215 046
- PATENT ABSTRACTS OF JAPAN vol. 009, no. 103 (M-377), 8. Mai 1985 (1985-05-08) & JP 59 229011 A (YANMAR DIESEL KK), 22. Dezember 1984 (1984-12-22)

## Beschreibung

Die Erfindung betrifft eine Vorrichtung zur hydraulischen Drehwinkelverstellung einer Welle zu einem Antriebsrad, insbesondere der Nockenwelle einer Brennkraftmaschine, nach der Gattung des Hauptanspruches.

Eine derartige Vorrichtung ist beispielsweise aus der US-A 4,858,572 bekannt. Bei dieser gattungsgemäßen Vorrichtung ist ein Innenteil drehfest mit dem Ende der Nockenwelle verbunden, der an seiner Außenseite mehrere über den Umfang verteilte radiale Schlitze aufweist, in denen Flügelelemente radial verschieblich geführt sind. Dieses Innenteil wird von einem Zellenrad umgeben, das mehrere hydraulisch beaufschlagbare Zellen aufweist, die durch die Flügel in zwei gegeneinander auf diese einwirkende Druckräume unterteilt werden. Durch Druckbeaufschlagung dieser Druckräume kann in Abhängigkeit von der Druckdifferenz das Zellenrad relativ zum Innenteil und damit zur Nockenwelle verdreht werden. Darüber hinaus ist im Zellenrad in zwei radialen Bohrungen in definierten Winkellagen jeweils ein hydraulisch beaufschlagbarer Kolben geführt, der in der zugeordneten Endlage der Vorrichtung in eine radiale Vertiefung des Innenteils eingeschoben werden kann. Diese Kolben werden durch Druckfederelemente in Richtung Innenteil beaufschlagt und sind in Gegenrichtung durch hydraulische Beaufschlagung der Bohrungen im Innenring verschiebbar. Durch diese federbeaufschlagten Kolben soll die Vorrichtung in einer ihrer beiden Endlagen verriegelt werden, so lange der Druck zur Beaufschlagung der Druckräume ein definiertes Niveau nicht erreicht. Erst bei Erreichen eines bestimmten Druckniveaus werden die Kolben gegen die Wirkung der Druckfedern zurückgeschoben und ermöglichen ein Verdrehen des Innenteils relativ zum Zellenrad. Mit einer derartigen Vorrichtung sollen unter anderem Klappergeräusche beim Anlauf der Brennkraftmaschine vermieden werden, die durch wechselnde Momentenbelastungen beim Anlauf und Betrieb der Brennkraftmaschine auftreten.
Aus der DE 39 22 962 A1 ist weiterhin eine Vorrichtung zur hydraulischen Drehwinkelverstellung einer Nockenwelle zu ihrem Antriebsrad bekannt, bei der das Innenteil mit festen, radial verlaufenden Stegen versehen ist. Zwischen den Stegen des Innenteils und den gegenüberliegenden Stegen bzw. Wänden des Zellenrades sind Druckfedern eingespannt, die bei Verringerung der Druckbeaufschlagung das Innenteil relativ zum Zellenrad in eine der beiden Endstellungen bewegen soll.

Diese bekannten Vorrichtungen zur hydraulischen Drehwinkelverstellung einer Welle zu ihrem Antriebsrad haben den Nachteil, daß im Betrieb einer derartigen Vorrichtung durch Anschlagen der Stege des Innenteils an die angrenzenden Wände bzw. Stege des Zellenrades bei Erreichen einer der beiden Endlagen starke Belastungen und eine erhöhte Geräuschentwicklung auftreten können. Diese erhöhte Geräuschbildung wirkt sich im Betrieb einer derartigen Vorrichtung störend aus. Darüber hinaus kann die auftretende Stoßbelastung der Stege bei Erreichen der Endlage in Folge der Druckwirkung und auch in Folge der aus dem Antrieb auf das Zellenrad einwirkenden Momente zu erheblichen Belastungen führen, die unter Umständen die Dauerhaltbarkeit einer derartigen Vorrichtung negativ beeinflussen.

Die in der US-PS 5,215,046 als Stand der Technik aufgeführte JP 2-241914 zeigt einen sogenannten Getriebe-Axialnockenwellenversteller, bei dem im Gegensatz zur gattungsgemäßen Vorrichtung zur relativen Drehlagenänderung lediglich eine Druckkammer ausgebildet ist, deren Druckbeaufschlagung ein Federelement entgegenwirkt. Zur Reduzierung von Vibrationen beim Verstellen der Nockenwelle ist eine separate hydraulische Dämpfungskammer vorgesehen, die gegenüber der Druckkammer zum Verstellen der Nockenwelle abgedichtet ist.

Es ist demgegenüber die Aufgabe der Erfindung, eine gattungsgemäße Vorrichtung zur hydraulischen Drehwinkelverstellung einer Welle zu ihrem Antriebsrad dahingehend zu verbessern, daß erhöhte Stoßbelastungen bei Erreichen einer der beiden Endlagen vermieden werden und die dadurch verursachte Geräuschbildung und Bauteilbelastung vermindert wird.

Diese Aufgabe wird erfindungsgemäß mit den kennzeichnenden Merkmalen des Hauptanspruches gelöst. Wenn die Drehlagenänderung vor Erreichen einer der beiden Endlagen durch integrierte Dämpfungsmittel hydraulisch gedämpft wird, wird die mechanische Stoßbelastung deutlich verringert. Durch diese hydraulische Dämpfung vor Erreichen der jeweiligen Endlage kann sichergestellt werden, daß insbesondere die Relativgeschwindigkeit der beiden Bauteile zueinander deutlich reduziert wird. Die ansonsten bei ungedämpfter Annäherung an die Endlage beim Anschlag umzusetzende Energie kann somit zu einem großen Teil durch die hydraulische Dämpfung reduziert werden. Dabei ist es von besonderem Vorteil, die hydraulische Dämpfung in Form einer Endlagendämpfung auszulegen, die nur bei Annäherung an die Endlage wirksam wird und ansonsten den Verstellvorgang nicht beeinflußt.

Die integrierte hydraulische Dämpfung ist auf besonders vorteilhafte Weise in Form einer hydraulisch wirksamen Dämpfungsdrossel ausgebildet.

Eine bei Annäherung an die jeweilige Endlage wirksam werdende integrierte Dämpfung kann auf besonders vorteilhafte Weise erreicht werden, wenn zwischen den Stegen des Innenteils und den Stegen des Zellenrades eine Drosselkammer ausgebildet wird, in die vor Erreichen der Endlage Druckmittel eingeschlossen wird. Durch eine derartige Drosselkammer, die zwischen den relativ zueinander bewegten Bauteilen ausgebildet wird, kann durch geeignete Größenabmessungen eine winkelgenaue Zuordnung des Dämpfungsbeginns bzw. eine bei Erreichen einer definierten Position einsetzende Dämpfung eingestellt werden. Damit kann auf besonders vorteilhafte Weise sichergestellt werden, daß der Verstellvorgang über einen größtmöglichen Winkelbereich ungedämpft erfolgt.

Eine im Hinblick auf die mechanische Belastung der Bauteile besonders vorteilhafte Endlagendämpfung ergibt sich, wenn die Drosselkammer über einen definierten Drosselspalt entlastet werden kann. Über diesen Drosselspalt kann das in der Druckkammer eingeschlossene Druckmittel bei Annäherung an die Endlage relativ stark gedrosselt austreten, so daß eine zu starke Dämpfung vermieden wird. Dabei wird durch entsprechende Ausbildung des Dichtspaltes weiterhin sichergestellt, daß die mechanisch begrenzte Endlage auf jeden Fall erreicht werden kann. Nachteilige Federeffekte können damit wirksam verhindert werden.

Eine derartige Drosselkammer kann auf besonders vorteilhafte Weise ausgebildet werden, wenn in einem der jeweils benachbarten Stege eine Vertiefung und in dem anderen Steg ein entsprechender Fortsatz ausgebildet wird. Bei Annäherung der beiden benachbarten Stege taucht der Vorsprung in die Vertiefung ein, so daß die gegenüberliegenden Wandbereiche durch ihre Überdeckung die Drosselkammer abschließen bzw. den Drosselspalt ausbilden.

Weitere Vorteile und vorteilhafte Weiterbildungen der Erfindung ergeben sich aus den Unteransprüchen und der Beschreibung.

Ein Ausführungsbeispiel der Erfindung ist in der nachfolgenden Beschreibung und Zeichnung näher erläutert. Letztere zeigt in
- Fig. 1: eine Ansicht der Verstelleinrichtung von der der Nockenwelle abgewandten Seite her gesehen,
- Fig. 2: einen vereinfacht dargestellten Schnitt entlang der Linie II-II nach Fig. 1,
- Fig. 3a: eine vergrößerte Teilansicht nach Fig. 1 in einer ersten Drehlage,
- Fig. 3b: eine vergrößerte Teilansicht nach Fig. 1 bei Annäherung an eine Endlage und
- Fig. 3c: eine vergrößerte Teilansicht nach Fig. 1 bei Erreichen der Endlage.

In der Zeichnung ist mit 1 die Nockenwelle einer Brennkraftmaschine dargestellt, an deren freien Ende das Innenteil 2 einer Verstellvorrichtung 3 drehfest angeordnet ist. Dieses Innenteil 2 ist in diesem Ausführungsbeispiel mit vier radial angeordneten Stegen 4a bis 4d versehen. Das Innenteil wird von einem Zellenrad 5 umfaßt, das auf nicht näher dargestellte Weise mit der Kurbelwelle der Brennkraftmaschine verbunden ist und demzufolge als Antriebsrad wirkt. Das Zellenrad 5 ist mit vier nach innen ragenden radialen Stegen 6a bis 6d versehen, zwischen denen vier Zellen ausgebildet sind, die durch die Stege des Innenteils in jeweils zwei Druckräume 7a bis 7d bzw. 8a bis 8d unterteilt sind. Diese Druckräume sind so ausgebildet, daß die Summe der hydraulisch wirksamen Flächen in beide Verstellrichtungen gleich ist. Die Druckräume 7a bis 7d sind jeweils über eine radiale Bohrung 9a bis 9d im Innenteil mit einer Ringnut 10 an der Nockenwelle 1 verbunden. Die Druckräume 8a bis 8d sind in analoger Weise über radiale Bohrungen 11a bis 11d im Innenteil mit einer zweiten Ringnut 12 in der Nockenwelle verbunden. Die radialen Bohrungen 9a bis 9d und 11a bis 11d sind jeweils so angeordnet, daß sie jeweils im Fußbereich der Stege 4a bis 4d in die entsprechenden Druckräume münden. Die beiden Ringnuten 10 und 12 sind jeweils mit einem in der Nockenwelle verlaufenden Druckkanal 13 bzw. 14 verbunden. Diese Druckkanäle 13 und 14 sind auf an sich bekannte Weise über ein Nockenwellenlager 15 mit jeweils einer Steuerleitung 16 bzw. 17 verbunden. Die beiden Steuerleitungen 16 und 17 sind mit einem beispielsweise als 4/3-Wegeventil ausgebildeten Steuerventil 18 verbunden. Dieses Steuerventil 18 ist darüber hinaus mit einer Druckmittelpumpe 19 und einem Öltank 20 verbunden.

In der in Fig. 1 dargestellten Schaltstellung II (Neutralstellung) des Steuerventils 18 sind die Anschlüsse an die beiden Steuerleitungen 16 und 17, die Druckmittelpumpe 19 und der Öltank 20 jeweils einseitig verschlossen. In dieser Schaltstellung ist die Verstellvorrichtung hydraulisch eingespannt und behält die jeweilige relative Lagezuordnung von Innenrad und Zellenrad bei. In der Schaltstellung I des Steuerventils 18 sind die Druckräume 7a bis 7d über die Bohrungen 9a bis 9d, die Ringnut 10, den Druckkanal 14 und die Druckleitung 17 mit der Druckmittelpumpe 19 verbunden und entsprechend mit Druck beaufschlagt. Gleichzeitig sind die Druckräume 8a bis 8d über die Bohrungen 11a bis 11d, die Ringnut 12, den Druckkanal 13 und die Druckleitung 16 mit dem Öltank 20 verbunden und somit entlastet. Das Innenteil 2 wird durch die Druckbeaufschlagung der Druckräume 7a bis 7d bei der in Fig. 1 gewählten Blickrichtung im Gegenuhrzeigersinn zum Zellenrad 5 verdreht. Durch diese Verdrehung wird gleichzeitig das in den Druckräumen 8a bis 8d befindliche Druckmittel zusätzlich zum Öltank verdrängt. In der Schaltstellung III des Steuerventils 18 sind dagegen die Druckräume 8a bis 8d mit der Druckmittelpumpe und die Druckräume 7a bis 7d mit dem Öltank 20 über die zuvor beschriebenen Leitungsverbindungen verbunden. Durch diese Druckbeaufschlagung wird das Innenteil 2 relativ zum Zellenrad im Uhrzeigersinn verdreht.

Das Zellenrad 5 und das Innenteil 2 sind jeweils symmetrisch aufgebaut. Zur Vereinfachung wird die in den Figuren 3a bis 3c näher dargestellte Ausgestaltung der Stege des Innenteils und des Zellenrades nur am Beispiel jeweils eines Steges bzw. des durch diese begrenzten Druckraumes dargestellt, gilt aber gleichbedeutend auch für die anderen Stege bzw. Druckräume. Darüber hinaus ist in den Figuren 3a bis 3c und der nachfolgenden Beschreibung nur die Annäherung an die Endlage analog zur Schaltstellung I dargestellt und beschrieben. Die Annäherung an die entgegengesetzte Endlage (Schaltstellung III) erfolgt analog. An den Stegen 6a bis 6d des Zellenrades sind im Bereich ihres dem Innenteil zugewandten Ende in beiden Seitenflächen Vertiefungen 21 bzw. 22 ausgebildet. Diese Vertiefungen 21, 22 erstrecken sich über die gesamte Breite (in axialer Richtung) des jeweiligen Steges. Die Vertiefungen 21, 22 erstrecken sich in radialer Richtung etwa über das innere Drittel des jeweiligen Steges und reichen bis zur Stirnseite 23 bzw. bis zur angrenzenden Umfangsfläche 24 des Innenteils 2.

An den Stegen 4a bis 4d des Innenteils 2 sind an den gegenüberliegenden Seiten jeweils ein vorsprung 25 bzw. 26 ausgebildet. Diese Vorsprünge 25 bzw. 26 sind in ihrer Lage so abgestimmt, daß sie mit den jeweils benachbarten Vertiefungen 21 bzw. 22 korrespondieren. Die Vorsprünge 25 wirken dabei jeweils mit den Vertiefungen 22 und die Vorsprünge 26 mit den Vertiefungen 21 des jeweils angrenzenden Steges zusammen. Die Vorsprünge 25 und 26 erstrecken sich ebenfalls über die gesamte Breite (in axialer Richtung) der Stege. Im Gegensatz zu den Vertiefungen reichen sie in diesem Ausführungsbeispiel jedoch nicht bis an die Umfangsfläche des Innenteils, so daß ihre Unterseiten 27 zu diesen beabstandet sind. Die Oberseiten 28 der Vorsprünge 25, 26 haben einen geringen radialen Abstand zu den Schultern 29 der Vertiefungen 21 bzw. 22, so daß die Vorsprünge bei Annäherung an die Endlage - wie in Fig. 3b ersichtlich - unter Ausbildung eines Drosselspaltes 32 in die Vertiefungen eintauchen können.

Bei Annäherung an die Endlage (Fig. 3b) taucht der Vorsprung 25 in die Vertiefung 22 ein. Dabei werden die Druckräume 8a bis 8d jeweils in zwei Teildruckräume 30 bzw. 31 unterteilt. Der am Fuß der Stege 4a bis 4d des Innenteils 2 gelegene Teildruckraum 30 steht dabei dann weiterhin mit der jeweils in den Druckraum mündenden Bohrung 11a bis 11d in Verbindung. Der radial äußere, als Drosselkammer wirkende, Teildruckraum 31 wird durch die Überdeckung der Oberseite 28 und der Schulter 29 vom Teildruckraum 30 weitgehend abgetrennt und steht nur noch über den sich einstellenden Drosselspalt 32 mit diesem in Verbindung. Das im Teildruckraum 31 befindliche Druckmittel kann bei weiterer Verdrehung bis zur Endlage (direkte Anlage der Stege aneinander, Fig. 3c) nur noch stark gedrosselt über diesen Drosselspalt 32 in den Teildruckraum 31 und von diesem in die Bohrung 11a verdrängt werden. Die sich einstellende Drosselwirkung hängt dabei neben der Wirkung der Viskosität vor allem von der Höhe und Länge des Drosselspaltes ab. Die Länge des Drosselspaltes nimmt dabei mit steigender Überdeckung zu. Die Höhe des Drosselspaltes ist abhängig vom Abstand der Oberseite 28 und der Schulter 29. Durch Abstimmung der Höhe des Drosselspaltes kann die Drosselwirkung auf die jeweiligen Einsatzbedingungen abgestimmt werden. In diesem Ausführungsbeispiel verlaufen die Oberseite und die Schulter weitgehend parallel. Bei zunehmender Annäherung der Stege steigt daher die Drosselwirkung zumindest annähernd proportional zur Vergrößerung der Überdeckung bzw. zur Verlängerung des Drosselspaltes, also mit zunehmender Annäherung an die Endlage. Es ist jedoch auch ohne weiteres möglich, die Höhe des Drosselspaltes zu variieren, so daß der Einfluß der Längenänderung des Drosselspaltes verstärkt oder verringert wird. Dies kann beispielsweise durch keilartige Anordnung der Oberseite relativ zur Schulter erfolgen.

## Patentansprüche

1. Vorrichtung zur relativen Drehwinkeländerung der Nockenwelle einer Brennkraftmaschine zu einem Antriebsrad, mit einem drehfest mit der Nockenwelle (1) verbundenen Innenteil (2), das zumindest annähernd radial verlaufende Stege oder Flügel (4a bis 4d) aufweist, und mit einem angetriebenen Zellenrad (5), das mehrere über den Umfang verteilte, durch Stege (6a bis 6d) begrenzte Zellen aufweist, die von den darin winkelbeweglich geführten Stegen oder Flügeln des Innenteils in zwei Druckräume (7a bis 7d, 8a bis 8d) unterteilt sind, bei deren Druckbeaufschlagung bzw. Druckentlastung die Nockenwelle über die Stege oder Flügel zwischen zwei Endstellungen relativ zum Zellenrad verdrehbar ist, **dadurch gekennzeichnet, daß** die Drehlagenänderung vor Erreichen einer der beiden Endstellungen durch integrierte Dämpfungsmittel (21, 22; 25, 26; 32) hydraulisch gedämpft ist, wobei die Dämpfungsmittel als Dämpfungsdrossel (32) ausgebildet sind.

2. Vorrichtung nach Anspruch 1, **dadurch gekennzeichnet, daß** zwischen den Stegen (4a bis 4d) des Innenteils und den Stegen (6a bis 6d) des Zellenrades vor Erreichen der Endstellung eine Drosselkammer (31) ausgebildet wird, in der Druckmittel eingeschlossen wird.

3. Vorrichtung nach Anspruch 2, **dadurch gekennzeichnet, daß** die Drosselkammer (31) über einen Drosselspalt (32) hydraulisch entlastet wird.

4. Vorrichtung nach einem der vorangehenden Ansprüche, **dadurch gekennzeichnet, daß** die Drosselkammer durch eine Vertiefung (21, 22) in einem der Stege des Innenteils oder des Zellenrades und einem angrenzenden Vorsprung (25, 26) in dem jeweils benachbarten Steg des Zellenrades oder des Innenteils gebildet ist.

5. Vorrichtung nach einem der vorangehenden Ansprüche, **dadurch gekennzeichnet, daß** die Druckräume (7a bis 7d, 8a bis 8d) bei Annäherung an die jeweilige Endlage in zwei Teildruckräume (30, 31) unterteilt werden, zwischen denen der Dichtspalt (32) ausgebildet wird.

6. Vorrichtung nach einem der vorangehenden Ansprüche, **dadurch gekennzeichnet, daß** der Dichtspalt (32) durch eine Umfangsfläche (29) der Vertiefung und eine Umfangsfläche (28) des Vorsprunges gebildet wird.

7. Vorrichtung nach einem der vorangehenden Ansprüche, **dadurch gekennzeichnet, daß** der Dämpfungsvorgang auf der Ablaufseite der Hydraulikversorgung der Druckräume erfolgt.

8. Vorrichtung nach einem der vorangehenden Ansprüche, **dadurch gekennzeichnet, daß** das Zellenrad als Sinterbauteil ausgebildet ist, und daß die Vorsprünge bzw. Vertiefungen beim Sintervorgang mit erstellt sind.

9. Vorrichtung nach einem der vorangehenden Ansprüche, **dadurch gekennzeichnet, daß** das Innenteil als Sinterbauteil ausgebildet ist, und daß die Vorsprünge bzw. Vertiefungen beim Sintervorgang mit erstellt sind.

## Claims

1. A device for changing the angle of rotation of the camshaft of an internal-combustion engine relative to a driving wheel, having an inner part (2) connected to the camshaft (1) in a rotationally fixed manner and comprising webs or vanes (4a to 4d) extending at least substantially radially, and having a driven cellular wheel (5) comprising a plurality of cells distributed over the periphery and bounded by webs (6a to 6d) and subdivided into two pressure chambers (7a to 7d, 8a to 8d) by the webs or vanes of the inner part guided therein in a manner movable at an angle, the camshaft being rotatable relative to the cellular wheel by way of the webs or vanes between two end positions when the pressure chambers (7a to 7d, 8a to 8d) are acted upon with pressure or are relieved of pressure respectively, **characterized in that** before one of the two end positions is reached the change in the angular position is damped hydraulically by integrated damping means (21, 22; 25, 26; 32), wherein the damping means are designed in the form of damping throttles (32).

2. A device according to Claim 1, **characterized in that** a throttle chamber (31), in which pressure medium is enclosed, is formed between the webs (4a to 4d) of the inner part and the webs (6a to 6d) of the cellular wheel before the end position is reached.

3. A device according to Claim 2, **characterized in that** the throttle chamber (31) is relieved hydraulically by way of a throttle gap (32).

4. A device according to one of the preceding Claims, **characterized in that** the throttle chamber is formed by a depression (21, 22) in one of the webs of the inner part or of the cellular wheel and an adjacent projection (25, 26) in the respectively adjacent web of the cellular wheel or of the inner part.

5. A device according to one of the preceding Claims, **characterized in that** when approaching the respective end position the pressure chambers (7a to 7d, 8a to 8d) are subdivided into two partial pressure chambers (30, 31), between which the sealing gap (32) is formed.

6. A device according to one of the preceding Claims, **characterized in that** the sealing gap (32) is formed by a peripheral face (29) of the depression and a peripheral face (28) of the projection.

7. A device according to one of the preceding Claims, **characterized in that** damping takes place at the discharge end of the hydraulic supply of the pressure chambers.

8. A device according to one of the preceding Claims, **characterized in that** the cellular wheel is constructed as a sintered component, and the projections or depressions are jointly produced during sintering.

9. A device according to one of the preceding Claims, **characterized in that** the inner part is constructed as a sintered component, and the projections or depressions are jointly produced during sintering.

## Revendications

1. Dispositif de variation relative de l'angle de rotation de l'arbre à cames d'un moteur à combustion interne par rapport à une roue d'entraînement, comportant une partie intérieure (2) reliée solidairement en rotation à l'arbre à cames (1), qui comporte des entretoises ou ailettes (4a à 4d) s'étendant au moins approximativement radialement, et comportant une roue cellulaire (5) entraînée qui comporte plusieurs cellules réparties sur le pourtour et limitées par des entretoises (6a à 6d), lesquelles cellules sont divisées en deux chambres de pression (7a à 7d, 8a à 8d) par les entretoises ou ailettes de la partie intérieure, guidées mobiles angulairement, dont l'alimentation en pression ou la décharge de pression fait tourner l'arbre à cames, par les entretoises ou pales, entre deux positions terminales par rapport à la roue cellulaire, **caractérisé en ce que** la variation de la position de rotation est amortie hydrauliquement avant que soit atteinte une des deux positions terminales, par des moyens d'amortissement (21, 22 ; 25, 26 ; 32) intégrés, les moyens d'amortissement étant réalisés en tant qu'organes d'étranglement et d'amortissement (32).

2. Dispositif selon la revendication 1, **caractérisé en ce qu'**entre les entretoises (4a à 4d) de la partie intérieure et les entretoises (6a à 6d) de la roue cellulaire, il est formé une chambre d'étranglement (31) dans laquelle est enfermé le fluide sous pression, avant que ne soit atteinte la position terminale.

3. Dispositif selon la revendication 2, **caractérisé en ce que** la chambre d'étranglement (30, 31) est déchargée hydrauliquement par une fente d'étranglement (32).

4. Dispositif selon l'une des revendications précédentes, **caractérisé en ce que** la chambre d'étranglement est formée par un renfoncement (21, 22) dans l'une des entretoises de la partie intérieure ou de la roue cellulaire, et une saillie (25, 26) adjacente dans l'entretoise voisine de la roue cellulaire de la partie intérieure.

5. Dispositif selon l'une des revendications précédentes, **caractérisé en ce que** les chambres de pression (7a à 7d, 8a à 8d) sont partagées en deux chambres partielles de pression (30, 31) entre lesquelles est formée la chambre d'étanchéité (32), à l'approche de la position terminale respective.

6. Dispositif selon l'une des revendications précédentes, **caractérisé en ce que** la fente d'étanchéité (32) est formée par une surface périphérique (29) du renfoncement et une surface périphérique (28) de la saillie.

7. Dispositif selon l'une des revendications précédentes, **caractérisé en ce que** l'opération d'amortissement s'effectue sur le côté écoulement de l'alimentation hydraulique des chambres de pression.

8. Dispositif selon l'une des revendications précédentes, **caractérisé en ce que** la roue cellulaire est réalisée en tant que composant fritté, et **en ce que** les saillies respectivement les renfoncements sont réalisés en même temps pendant l'opération de frittage.

9. Dispositif selon l'une des revendications précédentes, **caractérisé en ce que** la partie intérieure est réalisée en tant que composant fritté, et **en ce que** les saillies respectivement les renfoncements sont réalisés en même temps pendant l'opération de frittage.
